# EUROPÄISCHE PATENTSCHRIFT

(11) **EP 3 400 078 B1**
(45) Veröffentlichungstag und Bekanntmachung des Hinweises auf die Patenterteilung: **25.03.2020**
(21) Anmeldenummer: 16801795.2
(22) Anmeldetag: 28.11.2016
(51) Int. Cl.: A62C 35/68, A62C 37/44

(54) **ALARMVENTILSTATION FUER EIN BRANDALARMSYSTEM**
ALARM VALVE STATION FOR A FIRE ALARM SYSTEM
STATION À SOUPAPE D'ALARME INCENDIE POUR SYSTÈME D'ALARME INCENDIE

(30) Priorität: 29.12.2015 DE 102015226776
(43) Veröffentlichungstag der Anmeldung: 14.11.2018
(73) Patentinhaber: Minimax GmbH & Co. KG, 23840 Bad Oldesloe (DE)
(72) Erfinder: POHL, Matthias, 23847 Stubben (DE)
(74) Vertreter: Eisenführ Speiser
(86) Internationale Anmeldenummer: PCT/EP2016/079032
(87) Internationale Veröffentlichungsnummer: WO 2017/114615

(56) Entgegenhaltungen:
- WO-A2-2007/041284
- JP-A- H08 117 357
- JP-A- H08 161 981
- JP-A- H08 196 658
- US-A- 2 876 396
- US-A- 3 448 442
- US-B1- 6 396 404

## Beschreibung

Die vorliegende Erfindung betrifft eine Alarmventilstation für ein Brandalarmsystem, mit einem Alarmventil, insbesondere Nassalarmventil, mit einem Löschfluideinlass und einem Löschfluidauslass, wobei das Alarmventil dazu eingerichtet ist, den Löschfluidfluss zwischen dem Löschfluideinlass und dem Löschfluidauslass selektiv freizugeben oder zu sperren, einem Drucksensor, welcher fluidleitend mit dem Alarmventil verbunden und dazu eingerichtet ist, eine Druckänderung zu detektieren und in ein elektrisches Alarmsignal zu wandeln, und einer Alarmverzögerungseinrichtung zum Verzögern des Alarmsignals.

Die Erfindung betrifft ferner ein Brandalarmsystem mit einer solchen Alarmventilstation sowie ein Feuerlöschsystem.

Der Löschfluideinlass des Alarmventils derartiger Alarmventilstationen ist üblicherweise fluidleitend mit einer Löschfluidversorgung verbunden. Der Löschfluidauslass des Alarmventils derartiger Alarmventilstationen ist üblicherweise fluidleitend mit einer Sprinkleranordnung verbunden. Durch Auslösen eines oder mehrerer der verbundenen Sprinkler entsteht ein Löschfluidfluss, der mittels des Alarmventils (passiv) freigegeben und somit auch detektiert werden kann, sofern das Alarmventil, was bevorzugt ist, einen oder mehrere Sensoren zur Zustandserfassung beispielsweise des Schließzustandes des Ventils (siehe zum Beispiel JP H08 117357 A), des Drucks im Alarmkanal (Ventil) usw. aufweist.

Bei dem Durchströmen durch das Alarmventil kommt es zu einer Druckänderung innerhalb des Alarmventils und in der fluidleitend mit dem Alarmventil verbundenen Fluidleitung und/oder einer abzweigenden Alarmleitung. Bei bekannten Alarmventilstationen wird diese Druckänderung mittels eines Drucksensors, welcher fluidleitend mit dem Alarmventil verbunden ist, detektiert und in ein elektrisches Alarmsignal gewandelt.

Eine Druckänderung kann jedoch nicht nur im Falle der Auslösung eines Sprinklers auftreten. In der Praxis hat sich gezeigt, dass auch die Löschfluidversorgung Druckschwankungen unterliegt, beispielsweise durch sich ändernde Wasserversorgungsdrücke oder Druckschläge innerhalb eines Wasserversorgungsnetzes. Derartige Druckschwankungen der Löschfluidversorgung können demnach zur Erzeugung eines kurzzeitigen Wasserflusses durch das Alarmventil und damit zur Erzeugung eines elektrischen (Fehl-)Alarmsignals durch den Drucksensor führen.

Um einen derartigen Fehlalarm zu vermeiden ist man dazu übergegangen, den Drucksensoren hydraulische Verzögerungsbehälter vorzuschalten. Im Falle eines Druckanstiegs wird zuerst der hydraulische Verzögerungsbehälter mit Löschfluid aufgefüllt, bevor der Drucksensor eine Druckänderung detektieren kann. Abhängig von der Ausgestaltung des hydraulischen Verzögerungsbehälters kann der Füllvorgang bis zu einigen Minuten in Anspruch nehmen. Bei Druckschwankungen der Löschfluidversorgung wird demnach zuerst die Befüllung des Verzögerungsbehälters initiiert, bevor der Drucksensor eine Druckänderung detektieren und in ein elektrisches Alarmsignal wandeln kann. Die Druckschwankungen einer Löschfluidversorgung dauern jedoch regelmäßig nur wenige Sekunden an, so dass es nur zu einer geringfügigen Befüllung des Verzögerungsbehälters kommt und der Drucksensor somit keine Druckänderung detektiert. Es kommt somit nicht zur Erzeugung eines elektrischen Alarmsignals, so dass ein Fehlalarm durch den hydraulischen Verzögerungsbehälter verhindert wird.

Der Einsatz von hydraulischen Verzögerungsbehältern ist jedoch mit einigen Nachteilen verbunden. So wird beispielsweise die Verzögerungsdauer von der Behältergröße und den Druckverhältnissen in der Wasserversorgung vorgegeben und kann nicht ohne Weiteres nachträglich geändert werden, ohne dass der Verzögerungsbehälter ausgetauscht wird. Ferner ist der Verzögerungsbehälter ein sicherheitsrelevantes hydraulisches Bauteil und bedingt hierdurch hohe Fertigungs- und Wartungskosten. Außerdem nimmt ein hydraulischer Verzögerungsbehälter einen großen Bauraum der Alarmventilstation ein, was die Anwendbarkeit speziell bei beengten Raumverhältnissen einschränkt.

Und schließlich erfordern hydraulische Verzögerungsbehälter eine solche Anordnung der daran angeschlossenen Leitungen, dass das Löschfluid nach einer Betätigung wieder selbsttätig aus dem Verzögerungsbehälter, dem Drucksensor und der Alarmleitung herausfließt, was die konstruktiven Möglichkeiten der Umsetzung einschränkt.

Aufgabe der vorliegenden Erfindung ist es folglich eine Lösung bereitzustellen, mit welcher die Alarmverzögerung auf einfachere, sowie vorzugsweise platzsparende Art und Weise sowie unter geringeren Herstellungs- und Wartungskosten umsetzbar ist und bei der weiter vorzugsweise die Verzögerungszeit besser an den gewünschten Wert angepasst werden kann .

Die der Erfindung zugrundeliegende Aufgabe wird gelöst durch eine Alarmventilstation der eingangs genannten Art, wobei die Alarmverzögerungseinrichtung als elektrische Alarmverzögerungsrichtung ausgebildet und signalleitend mit dem Drucksensor verbunden ist.

Die Erfindung macht sich die Erkenntnis zu Nutze, dass anstatt einer hydraulischen Alarmverzögerung mittels eines vorgeschalteten Verzögerungsbehälters die Alarmverzögerung durch eine elektrische Alarmverzögerungseinrichtung erreicht werden kann, welche dem Drucksensor nachgeschaltet ist. Die elektrische Verzögerungseinrichtung nutzt die Wandlung der erfassten Druckschwankung in das elektrische Alarmsignal aus, welche durch den Drucksensor ausgeführt wird. Eine elektrische Verzögerungseinrichtung ist universell einsetzbar, da ihre Eigenschaften, wie insbesondere die Verzögerungsdauer, nicht von der strukturellen Ausbildung der Alarmverzögerungseinrichtung abhängen, wie es bei einem hydraulischen Verzögerungsbehälter der Fall wäre. Eine Alarmventilstation mit einer elektrischen Alarmverzögerungseinrichtung bedarf zudem eines geringeren Herstellungs- und Wartungsaufwandes.

Das Alarmventil der erfindungsgemäßen Alarmventilstation weist vorzugsweise einen Schließkörper auf, welcher passiv zwischen einer Sperrstellung und einer Freigabestellung hin- und her bewegbar ist. Der Löschfluideinlass des Alarmventils ist vorzugsweise dazu eingerichtet, fluidleitend mit einer Löschfluidversorgung verbunden zu werden. Der Löschfluidauslass des Alarmventils ist vorzugsweise dazu eingerichtet, fluidleitend mit einer Sprinkleranordnung verbunden zu werden. Wenn sich der Schließkörper in der Sperrstellung befindet, ist der Löschfluidfluss zwischen dem Löschfluideinlass und dem Löschfluidauslass des Alarmventils gesperrt. Wenn sich der Schließkörper in der Freigabestellung befindet, ist der Löschfluidfluss zwischen dem Löschfluideinlass und dem Löschfluidauslass des Alarmventils freigegeben. Der Schließkörper wird bei erfindungsgemäßen Nassalarmventilen passiv geöffnet, wenn der Druck auf der Seite der Fluideintrittskammer um einen vorbestimmten Betrag höher ist als der Druck auf der Seite der Fluidaustrittskammer.

In einer bevorzugten Ausführungsform ist die Alarmverzögerungseinrichtung dazu eingerichtet, die Weiterleitung eines empfangenen elektrischen Alarmsignals um eine Verzögerungsdauer zu verzögern. Die Verzögerung der Weiterleitung eines empfangenen elektrischen Alarmsignals erfolgt vorzugsweise durch das Zurückhalten des elektrischen Alarmsignals für die Verzögerungsdauer. Man kann signaltechnisch davon sprechen, dass das in der Alarmverzögerungseinrichtung eingehende Alarmsignal ein Primärsignal ist, während das verzögerte, die Alarmverzögerungseinrichtung verlassende Signal ein Sekundärsignal ist. Alternativ erfolgt die Verzögerung der Weiterleitung des elektrischen Alarmsignals durch ein Verwerfen des empfangenen primären elektrischen Alarmsignals und, nach Ablauf der Verzögerungsdauer, ein Generieren eines neuen sekundären elektrischen Alarmsignals. Vorzugsweise ist die Verzögerungsdauer einstellbar. Dadurch, dass die Verzögerungsdauer einstellbar ist, kann die Alarmventilstation an das Brandalarmsystem oder das Feuerlöschsystem, in welchem die Alarmventilstation verwendet wird, angepasst werden.

Die erfindungsgemäße Alarmventilstation wird ferner dadurch vorteilhaft weitergebildet, dass die Alarmverzögerungseinrichtung ein Einstellmittel aufweist, welches zum Einstellen der Verzögerungsdauer betätigbar ist. Das Einstellmittel ist vorzugsweise dazu ausgebildet, manuell betätigt zu werden. Auf diese Weise können z.B. Service- oder Wartungsmitarbeiter die Verzögerungsdauer der Alarmverzögerungseinrichtung manuell vor Ort an der Alarmventilstation einstellen. Alternativ oder zusätzlich ist das Einstellmittel dazu ausgebildet, durch Einstellsignale betätigt zu werden.

In einer weiteren bevorzugten Ausführungsform der erfindungsgemäßen Alarmventilstation weist das Einstellmittel einen oder mehrere analoge oder digitale Schalter auf. Vorzugsweise umfasst das Einstellmittel einen oder mehrere Kippschalter, einen oder mehrere Drehschalter und/oder einen oder mehrere Druckknöpfe.

Vorzugsweise umfasst das Einstellmittel einen Drehregler, ein Potentiometer und/oder einen Jumper.

In einer weiteren bevorzugten Ausführungsform der erfindungsgemäßen Alarmventilstation weist die Alarmverzögerungseinrichtung ein Kommunikationsmodul auf, welches zum Empfangen und/oder Senden von Daten ausgebildet ist. Vorzugsweise ist das Kommunikationsmodul mit dem Einstellmittel signalleitend verbunden. Das Kommunikationsmodul ist vorzugsweise zum Empfang von Einstellparametern, wie beispielsweise der Verzögerungsdauer, ausgebildet. Ferner ist das Kommunikationsmodul vorzugsweise dazu eingerichtet, um mit einer Fernsteuereinrichtung und/oder einer Brandmelder- und/oder Löschsteuer-Zentrale zu kommunizieren.

Vorzugsweise ist das Kommunikationsmodul zum Empfang von Steuerungssignalen ausgebildet. Ferner ist ein Kommunikationsmodul bevorzugt, welches zum Senden von Zustandsinformationen der Alarmverzögerungseinrichtung ausgebildet ist. In einer weiteren bevorzugten Ausführungsform der erfindungsgemäßen Alarmventilstation weist das Kommunikationsmodul mehrere Kommunikationsschnittstellen auf. Mittels der Kommunikationsschnittstelle(n) ist ein gleichzeitiger Datenaustausch mit mehreren Geräten realisierbar.

Die erfindungsgemäße Alarmventilstation wird ferner dadurch vorteilhaft weitergebildet, dass das Kommunikationsmodul eine Sendeeinheit und eine Empfängereinheit aufweist und vorzugsweise dazu eingerichtet ist, bidirektional Daten mit einer Fernsteuereinrichtung auszutauschen. Vorzugsweise erfolgt der Datenaustausch kabellos. Alternativ oder zusätzlich erfolgt der Datenaustausch kabelgebunden.

In einer bevorzugten Ausführungsform der erfindungsgemäßen Alarmventilstation ist die Alarmverzögerungseinrichtung dazu eingerichtet, die Weiterleitung des empfangenen elektrischen Alarmsignals dauerhaft zu verhindern und/oder ein empfangenes elektrisches Alarmsignal zu verwerfen. Das dauerhafte Verhindern der Weiterleitung eines empfangenen elektrischen Alarmsignals wird im Sinne der Erfindung auch als unendliche Verzögerung der Weiterleitung des Alarmsignals verstanden werden. Der Betriebsmodus des dauerhaften Verhinderns der Weiterleitung eines empfangenen elektrischen Alarmsignals und/oder das Verwerfen eines empfangenen elektrischen Alarmsignals findet insbesondere bei der Inbetriebnahme oder Wartung einer Alarmventilstation Anwendung. Hierdurch kann sichergestellt werden, dass bei der Inbetriebnahme oder der Wartung der Alarmventilstation nicht unbeabsichtigt ein Alarmsignal weitergeleitet wird. Bei bekannten Alarmventilstationen, welche einen hydraulischen Verzögerungsbehälter zur Verzögerung der Weiterleitung des Alarmsignals verwenden, wird das unbeabsichtigte Weiterleiten eines Alarmsignals während der Inbetriebnahme oder der Wartung der Alarmventilstation mittels eines Absperrorgans verhindert, welcher den Fluidfluss zu dem Verzögerungsbehälter oder zum Drucksensor sperrt. Eine elektrische Alarmverzögerungseinrichtung, welche dazu eingerichtet ist, die Weiterleitung eines empfangenen elektrischen Alarmsignals dauerhaft zu verhindern oder ein empfangenes elektrisches Alarmsignal zu verwerfen ist somit in der Lage, die Funktion des Absperrorgans durch elektrische Signalverarbeitung zu ersetzen, so dass das dort dargestellte Absperrorgan optional ist.

In einer besonders bevorzugten Ausführungsform der erfindungsgemäßen Alarmventilstation ist die Alarmverzögerungseinrichtung dazu eingerichtet, eine andauernde Verzögerung der Weiterleitung eines elektrischen Alarmsignals vor Ablauf der Verzögerungsdauer aufzuheben. Mit anderen Worten ist die Alarmverzögerungseinrichtung vorzugsweise dazu eingerichtet, einen bereits laufenden Verzögerungsvorgang bereits vor dem Ende der Verzögerungsdauer abzubrechen. Insbesondere weist das Einstellmittel ein Betätigungselement, vorzugsweise in Form eines Druckknopfes, auf, welches dazu eingerichtet ist, die andauernde Verzögerung der Weiterleitung eines elektrischen Alarmsignals vorzeitig aufzuheben.

Vorzugsweise weist das Einstellmittel ein Betätigungselement, insbesondere in Form eines Druckknopfes auf, welches dazu eingerichtet ist, die Verzögerung der Weiterleitung eines elektrischen Alarmsignals manuell zu initiieren. Insbesondere ist bzw. sind das Einstellmittel und/oder das Kommunikationsmodul in einer Steuerungseinrichtung der Alarmverzögerungseinrichtung zusammengefasst.

In einer vorteilhaften Weiterbildung der erfindungsgemäßen Alarmventilstation sind der Drucksensor und die Alarmverzögerungseinrichtung separat voneinander ausgebildet und vorzugsweise signalleitend miteinander verbunden. Der Drucksensor und die Alarmverzögerungseinrichtung sind vorzugsweise jeweils eigenständige und strukturell voneinander getrennte Bauteile. Da der Drucksensor und die Alarmverzögerungseinrichtung bei einem Defekt unabhängig voneinander ausgetauscht werden können, ist somit der Wartungsaufwand (und somit die anfallenden Kosten) bei einem Funktionsausfall des Drucksensors oder der Alarmverzögerungseinrichtung erheblich verringert.

In einer weiteren Ausführungsform der erfindungsgemäßen Alarmventilstation sind der Drucksensor und die Alarmverzögerungseinrichtung als strukturelle Einheit ausgebildet. Der Begriff Drucksensor wird erfindungsgemäß als Oberbegriff verstanden, der beispielsweise auch Druckschalter umfasst. Auf diese Weise ist aufgrund der geringeren Bauteilanzahl der Aufbau und die Inbetriebnahme der Alarmventilstation erheblich vereinfacht. Ferner wird das Risiko eines Funktionsausfalls verringert, da potentielle Fehlerquellen bei der Installation des Drucksensors und der Alarmverzögerungseinrichtung durch die Ausbildung des Drucksensors und der Alarmverzögerungseinrichtung als strukturelle Einheit vermieden werden.

Eine weitere bevorzugte Ausführungsform der erfindungsgemäßen Alarmventilstation weist eine Alarmleitung auf, welche fluidleitend mit dem Alarmventil, dem Drucksensor und einer Entleerungseinrichtung verbunden ist, wobei die Entleerungseinrichtung dazu eingerichtet ist, die Alarmleitung und ggf. daran angeschlossene Bauteile selbsttätig zu entleeren, wenn das Alarmventil sich in Sperrstellung befindet.

Die Alarmleitung ist vorzugsweise als interner Alarmkanal und/oder als externe Leistung ausgebildet.

Eine weitere bevorzugte Ausführungsform sieht eine Fernsteuereinrichtung vor, welche signalleitend mit der Alarmverzögerungseinrichtung verbunden ist. Vorzugsweise ist die Fernsteuereinrichtung als stationärer oder tragbarer Computer oder Mobilfunkgerät ausgebildet. Die Fernsteuereinrichtung weist vorzugsweise eine Mensch-Maschine-Schnittstelle auf, wie beispielsweise ein Display, insbesondere einen Touchscreen, und/oder einen oder mehrere Druckknöpfe oder Tasten.

Die der Erfindung zugrunde liegende Aufgabe wird ferner durch ein Brandalarmsystem mit einer Alarmventilstation gemäß einer der vorstehend beschriebenen Ausführungsformen und einer Brandmelder- und/oder Löschsteuer-Zentrale gelöst. Die Brandmelder- und/oder Löschsteuer-Zentrale des erfindungsgemäßen Brandalarmsystems ist vorzugsweise signalleitend mit der (sekundären Seite der) Alarmverzögerungseinrichtung verbunden. Hinsichtlich der Vorteile des erfindungsgemäßen Brandalarmsystems wird auf die Vorteile der erfindungsgemäßen Alarmventilstation verwiesen. Vorzugsweise ist die Brandmelder- und/oder Löschsteuer-Zentrale dazu eingerichtet, einer externen Stelle einen Brandalam zu melden. Beispielsweise handelt es sich bei der externen Stelle um Wachpersonal oder um eine Brandbekämpfungsstation, wie etwa die Feuerwehr.

Die Brandmelder- und/oder Löschsteuer-Zentrale ist vorzugsweise dazu eingerichtet, eine elektrisch betriebene Alarmeinrichtung, wie eine Alarmhupe, zu steuern.

Vorzugsweise ist die Brandmelder- und/oder Löschsteuer-Zentrale dazu eingerichtet, eine mechanisch betriebene Alarmeinrichtung, wie eine hydraulische Alarmglocke, zu steuern.

In einer weiteren bevorzugten Ausführungsform des erfindungsgemäßen Brandalarmsystems ist das Kommunikationsmodul der Alarmventilstation dazu eingerichtet, uni- oder bidirektional Daten mit der Brandmelder- und/oder Löschsteuer-Zentrale auszutauschen.

Das erfindungsgemäße Brandalarmsystem wird ferner dadurch vorteilhaft weitergebildet, dass die Brandmelder- und/oder Löschsteuer-Zentrale und die Alarmverzögerungseinrichtung als strukturelle Einheit ausgebildet sind. Auf diese Weise wird die Größe der Alarmventilstation minimiert. Durch das Integrieren der Alarmverzögerungseinrichtung in die Brandmelder- und/oder Löschsteuer-Zentrale wird ferner der notwendige Aufwand für die Inbetriebnahme des Brandalarmsystems verringert.

Das erfindungsgemäße Brandalarmsystem wird dadurch vorteilhaft weitergebildet, dass die Brandmelder- und/oder Löschsteuer-Zentrale signalleitend mit der Fernsteuereinrichtung verbunden ist. Durch die signalleitende Verbindung zwischen der Brandmelder- und/oder Löschsteuer-Zentrale und der Fernsteuereinrichtung bzw. der Alarmverzögerungseinrichtung wird der Grad der Einstellbarkeit des Brandalarmsystems und somit auch der Bedienungskomfort weiter erhöht.

Bevorzugt ist eine mechanisch betriebene Alarmeinrichtung, wie beispielsweise eine hydraulische Alarmglocke, fluidleitend mit der Alarmleitung verbunden.

Die der Erfindung zugrunde liegende Aufgabe wird ferner durch ein Feuerlöschsystem mit einer Alarmventilstation gemäß einer der vorstehend beschriebenen Ausführungsformen oder einem Brandalarmsystem gemäß einer der vorstehenden beschriebenen Ausführungsformen gelöst, wobei das erfindungsgemäße Feuerlöschsystem ferner eine Löschfluidversorgung und eine Sprinkleranordnung aufweist. Die Löschfluidversorgung ist fluidleitend mit dem Löschfluideinlass des Alarmventils verbunden. Die Sprinkleranordnung ist fluidleitend mit dem Löschfluidauslass des Alarmventils verbunden.

Die Erfindung wird im Folgenden unter Bezugnahme auf die beigefügten Figuren anhand bevorzugter Ausführungsbeispiele näher beschrieben. Hierbei zeigen:
- Fig. 1: ein Ausführungsbeispiel eines erfindungsgemäßen Feuerlöschsystem in einer schematischen Darstellung;
- Fig. 2: ein weiteres Ausführungsbeispiel eines erfindungsgemäßen Feuerlöschsystems in einer schematischen Darstellung;
- Fig. 3: ein weiteres Ausführungsbeispiel eines erfindungsgemäßen Feuerlöschsystems in einer schematischen Darstellung;
- Fig. 4: ein weiteres Ausführungsbeispiel eines erfindungsgemäßen Feuerlöschsystems in einer schematischen Darstellung; und
- Fig. 5: eine Alarmverzögerungseinrichtung einer erfindungsgemäßen Alarmventilstation.

Gemäß Fig.1 weist das Feuerlöschsystem 200 ein Brandalarmsystem 100, eine Löschfluidversorgung 201 und eine Sprinkleranordnung 203 auf.

Das Brandalarmsystem 100 umfasst eine Alarmventilstation 1 und eine Brandmelder- und/oder Löschsteuer-Zentrale 101.

Die Alarmventilstation 1 umfasst ein Alarmventil 3 mit einem Löschfluideinlass 5 und einem Löschfluidauslass 7, wobei das Alarmventil 3 dazu eingerichtet ist, den Löschfluidfluss zwischen dem Löschfluideinlass und dem Löschfluidauslass selektiv freizugeben oder zu sperren und ggf. zu detektieren. Die Alarmventilstation 1 umfasst ferner einen Drucksensor, welcher fluidleitend mit dem Alarmventil 3 verbunden und dazu eingerichtet ist, eine Druckänderung zu detektieren und in ein elektrisches, sogenanntes primäres, Alarmsignal 13 zu wandeln. Außerdem weist die Alarmventilstation 1 eine Alarmverzögerungseinrichtung 15 zum Verzögern des empfangenen primären Alarmsignals auf, so dass dieses zu einem sekundären Alarmsignal 13' wird. Die Alarmverzögerungseinrichtung 15 ist eingangsseitig signalleitend mit dem Drucksensor 11 verbunden und als elektrische Alarmverzögerungseinrichtung 15 ausgebildet.

Die Brandmelder-und/oder Löschsteuer-Zentrale 101 des Brandalarmsystems 100 ist signalleitend mit dem Ausgang der Verzögerungseinrichtung 15 der Alarmventilstation 1 und einer elektrisch betriebenen Alarmeinrichtung 103 verbunden.

Optional ist eine Fernsteuereinrichtung 107 vorgesehen, die signalleitend mit der Alarmverzögerungseinrichtung 15 verbunden und zu deren Steuerung eingerichtet ist.

Die Löschfluidversorgung 201 des Feuerlöschsystems 200 ist fluidleitend mit dem Löschfluideinlass 5 des Alarmventils 3 verbunden. Die Sprinkleranordnung 203 des Feuerlöschsystems 200 ist fluidleitend mit dem Löschfluidauslass 7 des Alarmventils 3 verbunden.

Die Alarmverzögerungseinrichtung 15 ist dazu eingerichtet, die Weiterleitung eines empfangenen elektrischen Alarmsignals 13 um eine Verzögerungsdauer zu verzögern. Ferner ist die Alarmverzögerungseinrichtung 15 dazu eingerichtet, die Weiterleitung eines empfangenen elektrischen Alarmsignals dauerhaft zu verhindern oder ein empfangenes elektrisches Alarmsignal ausgangsseitig zu verwerfen. Darüber hinaus ist die Alarmverzögerungseinrichtung 15 dazu eingerichtet, eine andauernde Verzögerung der Weiterleitung eines elektrischen Alarmsignals vorzeitig vor Ablauf der Verzögerungsdauer aufzuheben.

Die Alarmventilstation 1 umfasst ferner eine Alarmleitung 25, welche fluidleitend mit dem Alarmventil 3, dem Drucksensor 11 und einer Entleerungseinrichtung 27 verbunden ist, wobei die Entleerungseinrichtung 27 dazu eingerichtet ist, die Alarmleitung 25 selbsttätig zu entleeren. In der Alarmleitung 25 sind ferner ein Schmutzfänger 29 und ein Absperrorgan 31 angeordnet. Außerdem ist die Alarmleitung 25 mit einer mechanisch betriebenen Alarmeinrichtung 105 verbunden.

Das Alarmventil 3 weist einen Schließkörper 9 auf, welcher zwischen einer Sperrstellung und einer Freigabestellung hin und her bewegbar ist. Wenn kein oder nur sehr wenig Wasser das Alarmventil durchströmt, befindet sich der Schließkörper 9 in der Sperrstellung. Wenn durch das Auslösen eines Sprinklers eine Druckdifferenz zwischen dem Fluideinlass 5 und dem Fluidauslass 7 entsteht, bewegt sich der Schließkörper 9 in die Freigabestellung. Der dem Schließkörper 9 vorgeschaltete Bereich des Alarmventils 3 ist über eine Ausgleichsleitung 10 mit dem Bereich, welcher dem Schließkörper 9 nachgeschaltet ist, fluidleitend verbunden. Die Ausgleichsleitung 10 umfasst zwei Absperrventile 41a, 41b, zwei Manometer 43a, 43b sowie ein Rückschlagventil 45. Dadurch können kleine Mengen zwischen Fluideinlass 5 und Fluidauslass 7 fließen, ohne dass der Schließkörper in die Freigabestellung bewegt wird.

Der Drucksensor 11 und die Alarmverzögerungseinrichtung 15 der Alarmventilstation 1 sind als strukturelle Einheit ausgebildet.

Gemäß Fig. 2 sind der Drucksensor 11 und die Alarmverzögerungseinrichtung 15 der Alarmventilstation 1 nicht als strukturelle Einheit, sondern separat voneinander ausgebildet und signalleitend miteinander verbunden. Der Drucksensor 11 und die Alarmverzögerungseinrichtung 15 sind jeweils eigenständig und strukturell voneinander getrennte Bauteile. Im Übrigen entspricht der Aufbau des Feuerlöschsystems 200 dem des Feuerlöschsystems 200 aus Fig. 1.

Gemäß Fig. 3 sind die Brandmelder- und/oder Löschsteuer-Zentrale 101 und die Alarmverzögerungseinrichtung 15 als strukturelle Einheit ausgebildet. Der Drucksensor 11 und die Brandmelde-und/oder Löschsteuer-Zentrale 101 sind über die Alarmverzögerungseinrichtung 15 signalleitend miteinander verbunden. Der Drucksensor 11 und die Alarmverzögerungseinrichtung 15, welche gemäß Figur 3 in der Brandmelde- und/oder Löschsteuer-Zentrale 101 integriert ist, sind somit separat voneinander ausgebildet und stellen strukturell voneinander getrennte Bauteile dar. Im Übrigen entspricht der Aufbau des Feuerlöschsystems 200 dem des Feuerlöschsystems 200 aus Fig. 1.

Gemäß Fig. 4 ist die Brandmelder- und/oder Löschsteuer-Zentrale 101, in welcher die Alarmverzögerungseinrichtung 15 integriert ist, signalleitend mit der Fernsteuereinrichtung 107 verbunden, wobei die Brandmelder- und/oder Löschsteuer-Zentrale 101 sowie die Fernsteuereinrichtung 107 dazu ausgebildet sind, bidirektional Daten miteinander auszutauschen. Im Übrigen entspricht der Aufbau des Feuerlöschsystems 200 dem des Feuerlöschsystems 200 aus Fig. 3. Da die Fernsteuereinrichtung 107 dazu eingerichtet ist, an der Alarmverzögerungseinrichtung 15 elektronisch eine - wahlweise auch permanente - Verzögerung zu initiieren, könnte auf das dargestellte Absperrorgan verzichtet werden.

Gemäß Fig. 5 weist die Alarmverzögerungseinrichtung 15 mehrere Einstellmittel 19 auf, welche zum Einstellen der Verzögerungsdauer betätigbar sind. Die Einstellmittel 19 umfassen einen Drehschalter 21, welcher unter Verwendung eines Potentiometers als Drehregler ausgebildet ist. Die Einstellmittel 19 umfassen ferner weitere Betätigungselemente, nämlich zwei Druckknöpfe 23a, 23b. Die Druckknöpfe 23a, 23b sind dazu eingerichtet, eine andauernde Verzögerung der Weiterleitung eines elektrischen Alarmsignals vorzeitig vor Ablauf der Verzögerungsdauer aufzuheben und eine andauernde Verzögerung der Weiterleitung eines elektrischen Alarmsignals manuell zu initiieren. Die Einstellmittel 19 sind Teil einer Steuerungseinrichtung 17 der Alarmverzögerungseinrichtung 15. Die Alarmverzögerungseinrichtung 15 umfasst ferner eine Anzeige 24, welche dazu ausgebildet ist, Einstellparameter, wie die Verzögerungsdauer, und Zustandsinformationen optisch darzustellen.

Die Alarmverzögerungseinrichtung 15 umfasst ferner ein Kommunikationsmodul 18, welches zum Empfangen und Senden von Daten ausgebildet ist. Das Kommunikationsmodul 18 umfasst eine Sendeeinheit 20 und eine Empfängereinheit 22 und ist dazu eingerichtet, bidirektional Daten mit der Fernsteuereinrichtung 107 sowie der Brandmelder-und/oder Löschsteuer-Zentrale 101 auszutauschen.

Die Fernsteuerungseinrichtung 107 ist als portables Mobilfunkgerät ausgebildet und dazu eingerichtet, bidirektional Daten mit der Alarmverzögerungseinrichtung 15 und der Brandmelder-und/oder Löschsteuer-Zentrale 101 auszutauschen.

### Bezuaszeichen

- 1: Alarmventilstation
- 3: Alarmventil
- 5: Löschfluideinlass
- 7: Löschfluidauslass
- 9: Schließkörper
- 10: Ausgleichsleitung
- 11: Drucksensor
- 13: elektrisches (primäres) Alarmsignal
- 13': verzögertes elektrisches (sekundäres) Alarmsignal
- 15: Alarmverzögerungseinrichtung
- 17: Steuerungseinrichtung
- 18: Kommunikationsmodul
- 19: Einstellmittel
- 20: Sendeeinheit
- 21: Schalter
- 22: Empfängereinheit
- 23a, 23b: Druckknöpfe
- 24: Anzeige
- 25: Alarmleitung
- 27: Entleerungseinrichtung
- 29: Schmutzfänger
- 31: Absperrorgan
- 41a, 41b: Ventile
- 43a, 43b: Manometer
- 45: Rückschlagventil
- 100: Brandalarmsystem
- 101: Brandmelder- und/oder Löschsteuer-Zentrale
- 103: elektrisch betriebene Alarmeinrichtung
- 105: mechanisch betriebene Alarmeinrichtung
- 107: Fernsteuereinrichtung
- 200: Feuerlöschsystem
- 201: Löschfluidversorgung
- 203: Sprinkleranordnung

## Patentansprüche

1. Alarmventilstation (1) für ein Brandalarmsystem (100), mit
einem Alarmventil (3), insbesondere Nassalarmventil, mit einem Löschfluideinlass (5) und einem Löschfluidauslass (7), wobei das Alarmventil (3) dazu eingerichtet ist, den Löschfluidfluss zwischen dem Löschfluideinlass (5) und dem Löschfluidauslass (7) selektiv freizugeben oder zu sperren
einem Drucksensor (11), welcher fluidleitend mit dem Alarmventil (3) verbunden und dazu eingerichtet ist, eine Druckänderung zu detektieren und in ein elektrisches Alarmsignal (13) zu wandeln, und
einer Alarmverzögerungseinrichtung (15) zum Verzögern des Alarmsignals, **dadurch gekennzeichnet, dass** die Alarmverzögerungseinrichtung (15) als elektrische Alarmverzögerungseinrichtung (15) ausgebildet und signalleitend mit dem Drucksensor (11) verbunden ist.

2. Alarmventilstation (1) nach Anspruch 1,
**dadurch gekennzeichnet, dass** die Alarmverzögerungseinrichtung (15) dazu eingerichtet ist, die Weiterleitung eines empfangenen elektrischen Alarmsignals (13) um eine Verzögerungsdauer zu verzögern.

3. Alarmventilstation (1) nach Anspruch 2,
**dadurch gekennzeichnet, dass** die Alarmverzögerungseinrichtung (15) ein Einstellmittel (19) aufweist, welches zum Einstellen der Verzögerungsdauer betätigbar ist.

4. Alarmventilstation (1) nach Anspruch 3,
**dadurch gekennzeichnet, dass** das Einstellmittel (19) einen analogen oder digitalen Schalter (21) aufweist.

5. Alarmventilstation (1) nach einem der vorstehenden Ansprüche,
**dadurch gekennzeichnet, dass** die Alarmverzögerungseinrichtung (15) ein Kommunikationsmodul (18) aufweist, welches zum Empfangen und/oder Senden von Daten ausgebildet ist.

6. Alarmventilstation (1) nach Anspruch 5,
**dadurch gekennzeichnet, dass** das Kommunikationsmodul (18) eine Sendeeinheit (20) und eine Empfängereinheit (22) aufweist und vorzugsweise dazu eingerichtet ist, bidirektional Daten mit einer Fernsteuereinrichtung (107) auszutauschen.

7. Alarmventilstation (1) nach einem der Ansprüche 2 bis 6,
**dadurch gekennzeichnet, dass** die Alarmverzögerungseinrichtung (15) dazu eingerichtet ist, die Weiterleitung eines empfangenen elektrischen Alarmsignals (13) dauerhaft zu verhindern oder ein empfangenes elektrisches Alarmsignal (13) zu verwerfen.

8. Alarmventilstation (1) nach einem der Ansprüche 2 bis 7,
**dadurch gekennzeichnet, dass** die Alarmverzögerungseinrichtung (15) dazu eingerichtet ist, eine andauernde Verzögerung der Weiterleitung eines elektrischen Alarmsignals (13) vor Ablauf der Verzögerungsdauer aufzuheben.

9. Alarmventilstation (1) nach einem der vorstehenden Ansprüche,
**dadurch gekennzeichnet, dass** der Drucksensor (11) und die Alarmverzögerungseinrichtung (15) separat voneinander ausgebildet und vorzugsweise signalleitend miteinander verbunden sind.

10. Alarmventilstation (1) nach einem der Ansprüche 1 bis 8,
**dadurch gekennzeichnet, dass** der Drucksensor (11) und die Alarmverzögerungseinrichtung (15) als strukturelle Einheit ausgebildet sind.

11. Alarmventilstation nach einem der vorstehenden Ansprüche,
**gekennzeichnet durch** eine Fernsteuereinrichtung (107), welche signalleitend mit der Alarmverzögerungseinrichtung (15) verbunden ist.

12. Brandalarmsystem (100), mit
- einer Alarmventilstation (1) gemäß einem der vorstehenden Ansprüche, und
- einer Brandmelder- und/oder Löschsteuer-Zentrale (101), welche vorzugsweise signalleitend mit der Alarmverzögerungseinrichtung (15) verbunden ist.

13. Brandalarmsystem (100) nach Anspruch 12
**dadurch gekennzeichnet, dass** die Brandmelder- und/oder Löschsteuer-Zentrale (101) und die Alarmverzögerungseinrichtung (15) als strukturelle Einheit ausgebildet sind.

14. Brandalarmsystem (100) nach Anspruch 12 oder 13,
**dadurch gekennzeichnet, dass** die Brandmelder- und/oder Löschsteuer-Zentrale (101) signalleitend mit der Fernsteuereinrichtung (107) verbunden ist.

15. Feuerlöschsystem (200), mit
- einer Alarmventilstation (1) gemäß einem der Ansprüche 1 bis 10 oder einem Brandalarmsystem (100) gemäß einem der Ansprüche 11 bis 14,
- einer Löschfluidversorgung (201), welche fluidleitend mit dem Löschfluideinlass (5) des Alarmventils (3) verbunden ist, und
- einer Sprinkleranordnung (203), welche fluidleitend mit dem Löschfluidauslass (7) des Alarmventils (3) verbunden ist.

## Claims

1. An alarm valve station (1) for a fire alarm system (100), having
an alarm valve (3), in particular a wet alarm valve, having an extinguishing fluid inlet (5) and an extinguishing fluid outlet (7), wherein the alarm valve (3) is configured to selectively release or block the extinguishing fluid flow between the extinguishing fluid inlet (5) and the extinguishing fluid outlet (7),
a pressure sensor (11) which is in fluid communication with the alarm valve (3) and which is configured to detect a change in pressure and to convert this into an electrical alarm signal (13), and
an alarm delay device (15) for delaying the alarm signal,
**characterized in that** the alarm delay device (15) is an electrical alarm delay device (15) and is in signal-communication with the pressure sensor (11).

2. The alarm valve station (1) as claimed in claim 1,
**characterized in that** the alarm delay device (15) is configured to delay the forwarding of a received electrical alarm signal (13) by a delay duration.

3. The alarm valve station (1) as claimed in claim 2,
**characterized in that** the alarm delay device (15) comprises a setting means (19) which is operable to set the delay duration.

4. The alarm valve station (1) as claimed in claim 3,
**characterized in that** the setting means (19) comprises an analog or digital switch (21).

5. The alarm valve station (1) as claimed in one of the preceding claims,
**characterized in that** the alarm delay device (15) comprises a communication module (18) which is configured to do at least one of: receiving or transmitting data.

6. The alarm valve station (1) as claimed in claim 5,
**characterized in that** the communication module (18) comprises a transmitter unit (20) and a receiver unit (22) and is preferably configured to bidirectionally exchange data with a remote control device (107).

7. The alarm valve station (1) as claimed in one of claims 2 to 6,
**characterized in that** the alarm delay device (15) is configured to permanently prevent the forwarding of a received electrical alarm signal (13), or to discard a received electrical alarm signal (13).

8. The alarm valve station (1) as claimed in one of claims 2 to 7,
**characterized in that** the alarm delay device (15) is configured to cancel a persisting delay of the forwarding of an electrical alarm signal (13) prior to the delay duration elapsing.

9. The alarm valve station (1) as claimed in one of the preceding claims,
**characterized in that** the pressure sensor (11) and the alarm delay device (15) are separate from one another and are preferably in signal communication with one another.

10. The alarm valve station (1) as claimed in one of claims 1 to 8,
**characterized in that** the pressure sensor (11) and the alarm delay device (15) form a structural unit.

11. The alarm valve station as claimed in one of the preceding claims,
**characterized by** a remote control device (107) which is in signal-communication with the alarm delay device (15).

12. A fire alarm system (100) having
- an alarm valve station (1) according to one of the preceding claims, and
- a fire detection and/or extinguishing control panel (101) which is preferably connected in signal-communication with the alarm delay device (15).

13. The fire alarm system (100) as claimed in claim 12,
**characterized in that** the fire detection and/or extinguishing control panel (101) and the alarm delay device (15) form a structural unit.

14. The fire alarm system (100) as claimed in claim 12 or 13,
**characterized in that** the fire detection and/or extinguishing control panel (101) is in signal-communication with the remote control device (107).

15. A fire-extinguishing system (200) having
- an alarm valve station (1) according to one of claims 1 to 10, or a fire alarm system (100) according to one of claims 11 to 14,
- an extinguishing fluid supply (201) which is in fluid-communication with the extinguishing fluid inlet (5) of the alarm valve (3), and
- a sprinkler arrangement (203) which is in fluid-communication with the extinguishing fluid outlet (7) of the alarm valve (3).

## Revendications

1. Station de vanne d'alarme (1) pour un système d'alarme incendie (100), avec
une vanne d'alarme (3), en particulier une vanne d'alarme humide, avec une entrée de fluide d'extinction (5) et une sortie de fluide d'extinction (7), dans laquelle la vanne d'alarme (3) est aménagée pour libérer ou bloquer sélectivement le flux de fluide d'extinction entre l'entrée de fluide d'extinction (5) et la sortie de fluide d'extinction (7)
un capteur de pression (11), lequel est relié fluidiquement à la vanne d'alarme (3) et est aménagé pour détecter un changement de pression et le convertir en un signal d'alarme électrique (13), et
un dispositif de temporisation d'alarme (15) pour temporiser le signal d'alarme,
**caractérisée en ce que** le dispositif de temporisation d'alarme (15) est réalisé en tant que dispositif de temporisation d'alarme électrique (15) et est relié par conduction de signaux au capteur de pression (11).

2. Station de vanne d'alarme (1) selon la revendication 1,
**caractérisée en ce que** le dispositif de temporisation d'alarme (15) est aménagé pour temporiser la transmission d'un signal d'alarme électrique reçu (13) d'une durée de temporisation.

3. Station de vanne d'alarme (1) selon la revendication 2,
**caractérisée en ce que** le dispositif de temporisation d'alarme (15) présente un moyen de réglage (19), lequel est actionnable pour le réglage de la durée de temporisation.

4. Station de vanne d'alarme (1) selon la revendication 3,
**caractérisée en ce que** le moyen de réglage (19) présente un interrupteur analogique ou numérique (21).

5. Station de vanne d'alarme (1) selon l'une quelconque des revendications précédentes,
**caractérisée en ce que** le dispositif de temporisation d'alarme (15) présente un module de communication (18), lequel est réalisé pour la réception et/ou l'émission de données.

6. Station de vanne d'alarme (1) selon la revendication 5,
**caractérisée en ce que** le module de communication (18) présente une unité d'émission (20) et une unité de réception (22) et est aménagé de préférence pour échanger de manière bidirectionnelle des données avec un dispositif de télécommande (107).

7. Station de vanne d'alarme (1) selon l'une quelconque des revendications 2 à 6,
**caractérisée en ce que** le dispositif de temporisation d'alarme (15) est aménagé pour empêcher durablement la transmission d'un signal d'alarme électrique reçu (13) ou rejeter un signal d'alarme électrique reçu (13).

8. Station de vanne d'alarme (1) selon l'une quelconque des revendications 2 à 7,
**caractérisée en ce que** le dispositif de temporisation d'alarme (15) est aménagé pour annuler une temporisation durable de la transmission d'un signal d'alarme électrique (13) avant l'écoulement de la durée de temporisation.

9. Station de vanne d'alarme (1) selon l'une quelconque des revendications précédentes,
**caractérisée en ce que** le capteur de pression (11) et le dispositif de temporisation d'alarme (15) sont réalisés séparément l'un de l'autre et de préférence reliés l'un à l'autre par conduction de signaux.

10. Station de vanne d'alarme (1) selon l'une quelconque des revendications 1 à 8,
**caractérisée en ce que** le capteur de pression (11) et le dispositif de temporisation d'alarme (15) sont réalisés en tant qu'unité structurelle.

11. Station de vanne d'alarme selon l'une quelconque des revendications précédentes,
**caractérisée par** un dispositif de télécommande (107), lequel est relié par conduction de signaux au dispositif de temporisation d'alarme (15).

12. Système d'alarme incendie (100), avec
- une station de vanne d'alarme (1) selon l'une quelconque des revendications précédentes, et
- une centrale de détection incendie et/ou de commande d'extinction (101), laquelle est reliée de préférence par conduction de signaux au dispositif de temporisation d'alarme (15).

13. Système d'alarme incendie (100) selon la revendication 12,
**caractérisé en ce que** la centrale de détection incendie et/ou de commande d'extinction (101) et le dispositif de temporisation d'alarme (15) sont réalisés en tant qu'unité structurelle.

14. Système d'alarme incendie (100) selon la revendication 12 ou 13,
**caractérisé en ce que** la centrale de détection incendie et/ou de commande d'extinction (101) est reliée par conduction de signaux au dispositif de télécommande (107).

15. Système d'extinction d'incendie (200), avec
- une station de vanne d'alarme (1) selon l'une quelconque des revendications 1 à 10 ou un système d'alarme incendie (100) selon l'une quelconque des revendications 11 à 14,
- une alimentation en fluide d'extinction (201), laquelle est reliée fluidiquement à l'entrée de fluide d'extinction (5) de la vanne d'alarme (3), et
- un ensemble de gicleurs (203), lequel est relié fluidiquement à la sortie de fluide d'extinction (7) de la vanne d'alarme (3).
